# EUROPÄISCHE PATENTSCHRIFT

(11) **EP 0 716 993 B1**
(45) Veröffentlichungstag und Bekanntmachung des Hinweises auf die Patenterteilung: **06.05.1998**
(21) Anmeldenummer: 95119278.0
(22) Anmeldetag: 07.12.1995
(51) Int. Cl.: B65G 59/04

(54) **Verfahren zum Entstapeln von nichtferromagnetischen Platinen und Einrichtung zur Durchführung des Verfahrens**
Method for destacking non ferromagnetical plates and installation for carrying out the method
Procédé pour dépiler des platines non ferromagnétiques et installation pour sa mise en ouevre

(30) Priorität: 16.12.1994 DE 4444963
(43) Veröffentlichungstag der Anmeldung: 19.06.1996
(73) Patentinhaber: Umformtechnik ERFURT GmbH, D-99086 Erfurt (DE)
(72) Erfinder: Keller, Berthold, D-99094 Erfurt (DE); Worm, Karl-Heinz, D-99097 Erfurt (DE); Böttcher, Armin, D-09130 Chemitz (DE)

(56) Entgegenhaltungen:
- DD-A- 138 184
- DE-A- 1 816 408
- GB-A- 1 347 282
- US-A- 3 724 687

## Beschreibung

Die Erfindung betrifft ein Verfahren zum Entstapeln von nichtferromagnetischen Platinen mittels vertikal und horizontal bewegbar angeordneten Sauggreifern gemäß dem Oberbegriff des Patentanspruchs 1 sowie eine Einrichtung zur Durchführung des Verfahrens.

Beim Abheben der Platinen von einem Stapel besteht das Problem, daß gleichzeitig mehrere aneinanderhaftende Platinen - sogenannte Doppelplatinen - durch die Sauggreifer erfaßt, vom Stapel abgehoben und der Presse zugeführt werden. Um das Abnehmen von Doppelplatinen zu vermeiden, ist es erforderlich, die Adhäsionskräfte zwischen den aneinanderhaftenden Platinen wesentlich zu reduzieren bzw. aufzuheben und ggf. bei der Trennung der Platinen zu erreichen, daß zwischen den Platinen Luft einströmen kann. Mechanische Verhakungen durch den Schnittgrat sind ebenfalls aufzuheben.
Zum Entstapeln ferromagnetischer Platinen ist es bekannt (DE-A-42 02 379), im oberen Bereich der Platinenstapel als Elektromagnete oder Permanentmagnete ausgeführte Spreizmagnete anzuordnen, die durch den Aufbau von sich gegenseitig abstoßenden Magnetfeldern ein zuverlässiges Trennen der jeweils oberen Platinen vom Stapel gewährleisten. Derartige Lösungen sind für das Entstapeln von nichtferromagnetischen Platinen nicht anwendbar.
Das Vereinzeln und Entstapeln von nichtferromagnetischen Platinen erfolgt bei bekannten Lösungen der vorstehend genannten Art (DE-C-12 33 330, DE-A-28 00 381, EP-A-0 190 754) durch die Übertragung von Schwingungen (bzw. einer Rüttelbewegung) über die Sauggreifer auf die Platinen, ggf. unterstützt durch ein zeitweises Anblasen der Stapelkante mittels eines Druckluftstrahles.
Bei der letztgenannten Lösung (EP-A-0 190 754) wird auch vorgeschlagen, durch Umbiegen eines Kantenabschnittes der obersten Platine und Richten eines Luftstromes auf den umgebogenen Abschnitt während des Zurückführens in die Ebene eine Trennung von Doppelplatinen zu erreichen.
Nachteilig wirkt es sich bei diesen Lösungen aus, daß die durch die Schwingungen erreichbaren geringen Lösekräfte bei fest aneinander haftenden Platinen nicht in jedem Fall ausreichen, um eine zuverlässige Trennung zu erreichen. Das gleiche trifft auch für das zusätzliche Anblasen der Stapelkante mittels eines Druckluftstrahles zu, so daß trotz eines hohen Aufwandes ein kontinuierliches Arbeiten derartiger Einrichtungen nicht gewährleistet ist. Das zeitweise Umbiegen eines Kantenabschnittes der obersten Platine ist aufgrund der Federeigenschaften nur bei sehr dünnen Platinen anwendbar.
Der Erfindung liegt das Problem zugrunde, ein Verfahren und eine Einrichtung zur Durchführung des Verfahrens anzugeben, nach dem ein funktionssicheres, lärmarmes und kostengünstiges Entstapeln von Platinen aus nichtferromagnetischen Werkstoffen mittels Druckluft ohne mechanische Einwirkungen auf die Platinen möglich ist, wobei ein hoher Staudruck erzeugt werden und der Luftstrahl richtungsveränderlich auch während des Hebehubes des Sauggreifers auf die zu hebende Platine wirken soll.

Erfindungsgemäß ist das Verfahren durch die im kennzeichnenden Teil des Patentanspruchs 1 genannten Verfahrensschritte realisierbar. Weitere vorteilhafte Ausgestaltungen des Verfahrens sind in den Ansprüchen 2 bis 6 beschrieben. Eine Einrichtung zur Durchführung des Verfahrens ist durch die im kennzeichnenden Teil des Anspruchs 7 beschriebenen Merkmale realisierbar. Die Merkmale der Ansprüche 8 und 9 betreffen weitere detaillierte Ausgestaltungen der Einrichtung.
Für den jeweiligen Platinenstapelwechsel ist die Druckluftdüse auch automatisierbar.

Die Erfindung wird nachstehend an einem Ausführungsbeispiel näher erläutert. Die zugehörigen Zeichnungen zeigen:
- Fig. 1:: eine schematische Darstellung der Einrichtung in der Seitenansicht,
- Fig. 2:: die Einrichtung nach Fig. 1 in der Draufsicht,
- Fig. 3:: Schnittdarstellung der Druckluftdüse

Die Entstapeleinrichtung (Fig. 1) besteht in einer einfachen Ausführung aus einem rahmenförmigen Gestell 1 mit in Transportrichtung verlaufenden Führungsschienen 2, auf denen ein Schlitten 3 verschiebbar gelagert ist. Der Antrieb des Schlittens 3 erfolgt durch mechanische Koppelung mit dem Antrieb der Transfereinrichtung der Presse 9 oder mittels eines separaten Antriebsmotors in bekannter Weise. Im Schlitten 3 ist eine mit Sauggreifern 4 bestückte Traverse 5 mittels eines separaten Antriebes heb- und und senkbar gelagert. Unterhalb des Sauggreifers 4 ist mindestens ein mit einem Platinenstapel 20 beladener Stapelwagen bzw. Stapeltisch 7 mit einer Hubeinrichtung 8 vorgesehen. Die Rungen 6 stehen fest auf dem Rahmen des Stapeltisches 7. Die Hubeinrichtung 8 hebt den Platinenstapel 20 an und führt ihn bei Abarbeitung ständig nach, so daß ein möglichst konstantes Abgriffniveau gehalten wird. Die Rungen 6 besitzen an ihrem oberen Ende vorzugsweise je eine schwenkbare Druckluftdüse 10.

In Fig. 3 sind die Einzelheiten der Druckluftdüse 10 dargestellt. Der Hebel 12 besitzt in seinem Lagerpunkt ein pneumatisches Schwenklager 13. Das Düsenmundstück 14 ist speziell gestaltet und auf dem Hebel 12 verschiebbar gelagert. Eine Druckfeder 15 schiebt es nach links zum Platinenstapel 20. Der Querstift 16 hält das Düsenmundstück 14 in seiner dem Platinenstapel 20 zugewandten Endlage und dient der Druckfeder 15 als Widerlager.
Innerhalb des Düsenmundstückes 14 ist für den Querstift 16 ein Langloch eingebracht, um die Verschiebbarkeit des Düsenmundstückes 14 zu realisieren. Das Düsenmundstück 14 ist in seinen äußeren Konturen so gestaltet, daß die Dichtfläche 17 parallel zur Außenkante des Platinenstapels 20 verläuft und die Auflagefläche 18 auf dem Platinenstapel 20 zur Auflage kommt, wie in der Stellung I in Figur 3 dargestellt. Der Sauggreifer 4 hebt die Platine bzw. mehrere Platinen in die Kontrollstellung (Anzeige der Kontrollstellung mit Schalter 11) und damit die Druckluftdüse 10 in Stellung II. Bei weiterem Aufwärtshub gelangt die Druckluftdüse 10 in Stellung III, in der die Platine an ihr vorbeigeleitet und von der aus die Druckluftdüse 10 durch Eigengewicht wieder nach unten schwenkt. Dabei gleitet die schräge Fläche 19 des Düsenmundstückes 14 auf die Stapelkante und schiebt das Düsenmundstück 14 so weit zurück bis die Dichtfläche 17 an der Stapelaußenfläche anliegt. Die Druckluftdüse 10 schwenkt weiter nach unten bis die Auflagefläche 18 erneut auf der Stapeloberfläche aufliegt.

Die Austrittsöffnung für den Luftstrahl im Düsenmundstück 14 ist vorzugsweise länglich gestaltet, so daß eine Luftstrahlfahne entsteht.

## Patentansprüche

1. Verfahren zum Entstapeln von nichtferromagnetischen Platinen, bei dem die Platinen mittels vertikal und horizontal bewegbar angeordneten Sauggreifern (4) vom Platinenstapel (20) abgehoben und ggf. mittels weiterer Zwischenförderer dem Werkzeugraum einer Presse (9) oder einer anderen Bearbeitungsmaschine zugeführt werden,
dadurch gekennzeichnet,
daß vor dem Abgreifen der obersten Platine vom Platinenstapel (20) mehrere positionierbare Druckluftdüsen (10) auf die Trennfuge zwischen oberster und darunter befindlicher Platine blasen und nach dem Abgreifen der obersten Platine während des Aufwärtshubes des Sauggreifers (4) eine Schwenkbewegung nach oben ausführen, wodurch die Trennfuge aus sich veränderter Richtung angeblasen wird.

2. Verfahren nach Anspruch 1,
dadurch gekennzeichnet,
daß an den Rungen (6) vertikal schwenkbare Druckluftdüsen (10) angeordnet sind, deren verschiebbares Düsenmundstück (14) durch eine Auflagefläche (18) auf der obersten Platine exakt positionierbar wird, so daß der Druckluftstrahl zwischen oberste und nachfolgende Platine bläst und beim Anhebevorgang durch die Sauggreifer (4) die Druckluftdüsen (10) mittels der Auflagefläche (18) nach oben geschwenkt werden, bis die jeweilige Auflagefläche (18) an der Platinenaußenkante nach unten vorbeistreift und sich auf der nächsten Platine wieder auflegt und sich dadurch das jeweilige Düsenmundstück (14) positioniert.

3. Verfahren nach den Ansprüchen 1 und 2
dadurch gekennzeichnet,
daß zur Erhöhung der Druckluftwirkung ein seitliches Entweichen der Druckluft am Platinenstapel (20) weitgehend verhindert wird, in dem die Druckluftdüse (10) flächig am Platinenstapel (20) anliegt.

4. Verfahren nach den Ansprüchen 1 und 2,
dadurch gekennzeichnet,
daß die Aufwartsbewegung des Sauggreifers (4) anfangs mit geringer Geschwindigkeit erfolgt, so daß genügend Zeit für das Eindringen der Luft zwischen oberster und nachfolgender Platine zur Verfügung steht.

5. Verfahren nach den Ansprüchen 1 bis 2,
dadurch gekennzeichnet,
daß der Vereinzelungsvorgang während des Aufwärtshubes und blasender Druckluftdüsen (10) aus unterschiedlicher Richtung erst abgeschlossen ist, wenn durch Blechdickenmessung angezeigt wird, daß nur eine einzelne Platine sich am Sauggreifer (4) befindet.

6. Verfahren nach den Ansprüchen 1 und 2,
dadurch gekennzeichnet,
daß der Sauggreifers (4) seinen Aufwärtshub zunächst nur bis zu einer Kontrollhöhe durch elektrische oder pneumatische Signalgabe ausgeführt, in der die Blechdickenmessung erfolgt und die Druckluftdüsen (10) noch im Eingriff sind, von der aus Wechselhubbewegungen ausgeführt werden, wenn weitere anhaftende Platinen abzublasen bzw. abzuschütteln sind und anschließend der Sauggreifers (4) seinen Aufwärtshub bis zur Endposition fortsetzt.

7. Einrichtung zur Durchführung des Verfahrens nach Anspruch 1 mit mindestens einer Hubeinrichtung (8), die den in Rungen (6) geführten Platinenstapel (20) nachfördert und damit die Stapeloberfläche mit einer Toleranz von ca. ±10 mm auf Abgriffniveau hält und einem mindestens vertikal bewegbaren Sauggreifer (4) zum Abheben der Platinen vom Platinenstapel (20) und Anheben gegen ein oben liegendes Saugband oder Transport zu einer Übergabestation,
dadurch gekennzeichnet,
daß an den Rungen (6) vertikal schwenkbare Druckluftdüsen (10) angeordnet sind, bei denen auf einem Hebel (12) Düsenmundstücke (14) verschiebbar angeordnet sind, wobei die Düsenmundstücke (14) platinenstapelseitig neben der vertikal länglich ausgebildeten Luftaustrittsöffnung eine Auflagefläche (18), eine Dichtfläche (17) und eine schräge Fläche (19) aufweisen.

8. Einrichtung nach Anspruch 7,
dadurch gekennzeichnet,
daß die Dichtfläche (17) mit geringer Feder- und Druckluftkraft an die jeweilige Außenkantenfläche des Platinenstapels (20) gedrückt wird.

9. Einrichtung nach Anspruch 7,
dadurch gekennzeichnet,
daß der Antrieb für die Aufwärtsbewegung des Sauggreifers (4) pneumatisch oder hydraulisch mit gesteuertem Servo-oder Drosselventil oder elektrisch mit Servomotor oder polumschaltbarem E-Motor erfolgt.

## Claims

1. A method of destacking non-ferromagnetic blanks, in which the blanks are lifted off the blank stack (20) by means of vacuum grippers (4) arranged so as to be vertically and horizontally mobile and are optionally supplied by means of further intermediate conveyors to the tool area of a press (9) or other processing machine, characterised in that, prior to removal of the uppermost blank from the blank stack (20), a plurality of positionable nozzles (10) blast compressed air at the parting line between the uppermost blank and the one located therebelow and, after removal of the uppermost blank, during the upwards stroke of the vacuum gripper (4), effect an upwards swivelling movement, whereby the parting line is blasted from a different direction.

2. A method according to claim 1, characterised in that vertically swivellable compressed air nozzles (10) are arranged on the uprights (6), the displaceable nozzle mouthpieces (14) of which nozzles (10) may be accurately positioned on the uppermost blank by means of a bearing surface (18), such that the compressed air jet is blasted between the uppermost and subsequent blank and, during the lifting process carried out by the vacuum grippers (4), the compressed air nozzles (10) are swivelled upwards by means of the bearing surface (18) until the respective bearing surface (18) brushes downwards past the outer edge of the blank and rests itself once again on the next blank, the respective nozzle mouthpiece (14) thereby positioning itself.

3. A method according to claims 1 and 2, characterised in that, to increase the effect of the compressed air, lateral escape of the compressed air from the blank stack (20) is extensively prevented by positioning the compressed air nozzle (10) flat against the blank stack (20).

4. A method according to claims 1 and 2, characterised in that the upwards movement of the vacuum gripper (4) starts at low speed, such that sufficient time is available for penetration of the air between the uppermost and subsequent blank.

5. A method according to claims 1 and 2, characterised in that the separating process effected during the upwards stroke when the nozzles (10) are blasting compressed air from a different direction is concluded only when measurement of sheet thickness indicates that only a single blank is held by the vacuum gripper (4).

6. A method according to claims 1 and 2, characterised in that the vacuum gripper (4) effects its upwards stroke initially only as far as a check height indicated by an electrical or pneumatic signal, at which height the sheet thickness measurement is carried out and the compressed air nozzles (10) are still engaged and from which alternating stroke movements are effected if additional tenacious blanks have to blasted or shaken off, the vacuum gripper (4) then continuing its upwards stroke as far as the end position.

7. An apparatus for carrying out the method according to claim 1, comprising at least one elevating device (8), which raises the blank stack (20) guided in uprights (6) and thus keeps the stack surface at pick-off level, with a tolerance of ca. ± 10 mm, and comprising a vacuum gripper (4), movable at least vertically, for lifting the blanks off the blank stack (20) and raising them towards a suction belt lying thereabove or conveying them to a transfer point, characterised in that vertically swivelling compressed air nozzles (10) are arranged on the uprights (6), which nozzles (10) have nozzle mouthpieces (14) arranged displaceably on a lever (12), wherein the nozzle mouthpieces (14) comprise, in addition to the vertically elongate air outlet opening, a bearing surface (18), a sealing surface (17) and an oblique surface (19) on the blank stack side.

8. An apparatus according to claim 7, characterised in that the sealing surface (17) is pressed against the respective outer edge face of the blank stack (20) with low spring and compressed air force.

9. An apparatus according to claim 7, characterised in that drive of the upwards movement of the vacuum gripper (4) is effected pneumatically or hydraulically by a controlled servo or flow control valve or electrically by a servomotor or a reversible-pole electric motor.

## Revendications

1. Procédé pour dépiler des platines non ferromagnétiques, selon lequel les platines sont soulevées de la pile de platines (20) et au moyen d'organes aspirants de saisie (4) déplaçables verticalement et horizontalement amenées, éventuellement au moyen d'autres convoyeurs intermédiaires, à la chambre d'outil d'une presse (9) ou à une autre machine d'usinage, caractérisé en ce
qu'avant la saisie de la platine la plus élevée à partir de la pile de platines (20), plusieurs buses à air comprimé (10), qui peuvent être positionnées, appliquent un soufflage au joint de séparation entre la platine la plus élevée et la platine sous-jacente et, après saisie de la platine la plus élevée, exécutent un mouvement de pivotement vers le haut pendant la course ascendante de l'organe aspirant de saisie (4), ce qui a pour effet que le soufflage sur le joint de séparation s'effectue dans une direction modifiée.

2. Procédé selon la revendication 1, caractérisé en ce
que sur les montants (6) sont disposées des buses à air comprimé (10), qui peuvent pivoter verticalement et dont l'embouchure translatable (14) peut être positionnée de façon précise sur la platine la plus élevée par une surface d'application (18) de sorte que le jet d'air comprimé est soufflé entre la platine la plus élevée et la platine suivante et que lors de l'opération de soulèvement exécutée par les organes aspirants de saisie (4), les buses à air comprimé (10) sont amenées à pivoter vers le haut au moyen de la surface d'application (18), jusqu'à ce que la surface respective d'application (18) frôle en descendant le bord extérieur de la platine et s'applique à nouveau sur la platine immédiatement suivante et positionne de ce fait l'embouchure respective (14) de la buse.

3. Procédé selon les revendications 1 et 2, caractérisé en ce
que pour accroître l'action de l'air comprimé, une évacuation latérale de l'air comprimé au niveau de la pile de platines (20) est empêchée dans une large mesure par le fait que la buse à air comprimé (10) s'applique à plat contre la pile de platines (20).

4. Procédé selon les revendications 1 et 2, caractérisé en ce
que le déplacement ascendant de l'organe aspirant de saisie (4) s'effectue initialement avec une faible vitesse de sorte qu'un intervalle de temps suffisant est disponible pour la pénétration de l'air entre la platine la plus élevée et la platine suivante.

5. Procédé selon les revendications 1 et 2, caractérisé en ce
que l'opération d'individualisation est interrompue pendant la course ascendante alors que les buses à air comprimé (10) exécutent un soufflage dans une direction différente, uniquement lorsque la mesure de l'épaisseur de tôle indique qu'une seule platine est située à proximité de l'organe aspirant de saisie (4).

6. Procédé selon les revendications 1 et 2, caractérisé en ce
que l'organe d'aspirant de saisie (4) exécute sa course ascendante, sous l'effet de la délivrance électrique ou pneumatique de signaux, tout d'abord jusqu'à une hauteur de contrôle, à laquelle la mesure de l'épaisseur de tôle s'effectue et les buses à air comprimé (10) agissent encore, et à partir de laquelle des courses de déplacement en va-et-vient sont exécutées lorsque d'autres platines, accollées par adhérence, doivent être séparées par soufflage ou par secouage, et ensuite l'organe aspirant de saisie poursuit la course ascendante jusqu'à la position finale.

7. Dispositif pour la mise ne oeuvre du procédé selon la revendication 1, comportant au moins un dispositif de levage (8), qui repousse d'une manière asservie la pile de platines (20) guidée dans des montants (6) et par conséquent maintient au niveau de saisie la surface de la pile avec une tolérance d'environ ± 10 mm, et comportant un organe aspirant de saisie (4), déplaçable au moins verticalement et servant à écarter les platines de la pile de platines (20) et à les soulever contre une bande aspirante située au-dessus ou les transporter jusqu'à un poste de transfert, caractérisé en ce
que sur les montants (6) sont disposées des buses à air comprimé (10), qui peuvent pivoter verticalement et dont les embouchures (14) sont disposées de manière à être translatables sur un levier (12), les embouchures (14) des buses possédant, dit côté de la pile de platines, en dehors de l'ouverture de sortie d'air formée avec une configuration verticalement allongée, une surface d'application (18), une surface d'étanchéité (17) et une surface oblique (19).

8. Dispositif selon la revendication 7, caractérisé en ce que la surface d'étanchéité (17) est repoussée par la faible force d'un ressort et par la force de l'air comprimé contre la surface respective du bord extérieur de la pile de platines (20).

9. Dispositif selon la revendication 7, caractérisé en ce que l'entraînement pour le déplacement ascendant de l'organe aspirant de saisie (4) s'effectue d'une manière pneumatique ou hydraulique par une servosoupape commandée ou par une soupape d'étranglement commandée ou bien électriquement par un servomoteur ou un moteur électrique à pôles commutables.
